# EUROPÄISCHE PATENTSCHRIFT

(11) **EP 1 405 961 B1**
(45) Veröffentlichungstag und Bekanntmachung des Hinweises auf die Patenterteilung: **04.01.2006**
(21) Anmeldenummer: 03022044.6
(22) Anmeldetag: 01.10.2003
(51) Int. Cl.: E04C 3/293, E04B 5/29, E04C 3/26, E04B 1/21

(54) **Stahl-Verbund-Konstruktion für Geschossdecken**
Steel-concrete structure for floor slabs
Structure en acier-béton pour dalles de plancher

(30) Priorität: 05.10.2002 DE 10246525; 28.05.2003 DE 20308367 U
(43) Veröffentlichungstag der Anmeldung: 07.04.2004
(73) Patentinhaber: Dywidag-Systems International GmbH, 85609 Aschheim (DE)
(72) Erfinder: Velthorst, Herman Willem, 5301 WT Zaltbommel (NL)
(74) Vertreter: Patentanwälte Möll und Bitterich

(56) Entgegenhaltungen:
- EP-A- 0 292 449
- EP-A- 0 328 986
- EP-A- 1 132 534
- EP-B- 0 467 912
- EP-B- 0 555 232
- WO-A-87/07318
- WO-A-90/01596
- GB-A- 653 378
- US-B1- 6 332 301

## Beschreibung

Die Erfindung betrifft eine Stahl-Verbund-Konstruktion für Geschossdecken gemäß dem Oberbegriff des Anspruchs 1.

Die Tendenz in der Bauausführung geht immer mehr dahin, möglichst viele Bauteile werkmäßig vorzufertigen und auf der Baustelle nur noch zu montieren. Zum einen können dabei die Produktionsprozesse besser überwacht und rationalisiert werden, zum anderen werden dadurch die Montagezeiten und -kosten auf der Baustelle stark reduziert.

Bei mehrstöckigen Gebäuden haben sich Rahmenkonstruktionen aus Stützen und horizontalen Riegeln weitgehend durchgesetzt. Die Geschossdecken bestehen dabei oft aus vorgefertigten Deckenelementen aus Stahl- oder Spannbeton insbesondere sogenannten Filigranplatten mit einer zusätzlichen Ortbetonschicht oder Hohllochplatten.

In diesem Zusammenhang hat sich auch die Verwendung von Stahl-VerbundKonstruktionen mehr und mehr durchgesetzt. Deren Vorteil besteht darin, dass die reinen Stahlträger im Montagezustand für die Belastung aus Eigengewicht durch die Konstruktion ausreichend sind, jedoch leichter transportiert und montiert werden können als die bereits für den Endzustand dimensionierten Stahlbetonfertigteile. Die erforderliche Tragfähigkeit und den Brandwiderstand erreicht die Verbundkonstruktion nach dem Aushärten des Ortbetons. Um die bei Filigranplatten mit Ortbetonschicht erforderlichen Montagestützen beim Betonieren vor Ort und den damit verbundenen Arbeitsaufwand einzusparen, haben sich vorgespannte Hohllochplatten mehr und mehr durchgesetzt. Sie erreichen einerseits größere Spannweiten als diese; andererseits kann die erforderliche Ortbetonschicht zur Überdeckung der Querbewehrung ohne zusätzliche Unterstützung eingebracht werden.

Um die jeweiligen Decken- und Konstruktionshöhen zu verringern ist man auch schon dazu übergegangen, die Fertigteildecken nicht mehr auf den oberen Flanschen der Stahlträger, sondern auf deren unteren Flanschen aufzulagern. Dadurch wird es möglich, Installationen und Leitungen unterhalb der Geschossdecken zu führen, ohne die Tragfähigkeit der Stahlträger durch Aussparungen in den Stegen herabzusetzen.

Aus der EP 0 467 912 B1 ist ein Plattenträgersystem bekannt, dessen Träger aus verschweißten Stahlblechen besteht, die einen trapezförmigen Hohlraum bilden. Die vorgefertigten Deckenelemente liegen jeweils auf dem auskragenden horizontalen Unterflansch auf, der an die Stege angeformt ist. Den unteren Abschluss des Kastens bildet ein eingeschweißtes Blech, das gegenüber dem auskragenden Gurtblech nach innen/oben versetzt angeordnet ist. Um den Unterflansch im Brandfall zu schützen, ist es erforderlich, von außen eine zusätzliche Brandschutzverkleidung anzubringen. Nach der Montage der vorgefertigten Deckenelemente wird der Hohlraum des Kastenträgers und der Raum zwischen Stahlträger und Fertigteilen mit Beton ausgefüllt.

Nachteilig an dieser Konstruktion ist, dass durch die geringe Bauhöhe der Träger deren Steifigkeit nicht für den Lastfall Montage ausreicht. Daher müssen je nach Länge der Träger nur für die Montage ein oder mehrere Stützen eingebaut werden, um die Verformung der Träger während des Betoniervorganges zu beschränken. Weiterhin ist von Nachteil, dass der Zuggurt des Stahlträgers nicht durch die Konstruktion selbst im Brandfall geschützt ist, sondern zusätzlich mit einer Brandschutzschicht verkleidet werden muss.

Aus der EP 0 292 449 B1 ist ein mit Beton zusammenwirkender feuerbeständiger Stahlträger bekannt, der aus zwei einander zugewandten U-Profilen besteht, die auf einer Trägerplatte befestigt sind. Die Trägerplatte dient gleichzeitig als Auflager für die Betonfertigteile. Auch bei diesem Träger wird der Hohlraum , der durch die beiden U-Profile gebildet wird, mit Beton vergossen. Für den Brandfall sind im Innern des Trägers zusätzlich gerade in Längsrichtung des Trägers verlaufende Bewehrungselemente vorgesehen, die auch vorgespannt sein können.

Auch dieser Träger kann im Montagelastfall nicht ohne Unterstützung verwendet werden, da sein Druckbereich im Einbauzustand lediglich aus den Flanschen der beiden U-Profile und den Verbindungselementen besteht und daher keine ausreichende Stabilität besitzt.

Ein weiterer Stahlträger für eine Verbundkonstruktion ist zudem aus der EP 0 328 986 A1 bekannt. Der dort offenbarte Stahlträger setzt sich aus zwei T-Trägern zusammen, die achsparallel und mit ihren Flanschen in einer Ebene entlang ihrer benachbarten Längsränder miteinander verschweißt sind. Die beiden planparallelen Stege tragen mit ihrem freien Rand ein dickes Blech, das an seiner Oberseite mit Kopfbolzen versehen ist und Öffnungen aufweisen kann. Weitere Öffnungen sind im Übergangsbereich zwischen den Stegen und dem dicken Blech vorgesehen.

Zur Herstellung einer Deckenkonstruktion wird der so vorbereitete Stahlträger mit seinen Flanschen nach unten zwischen zwei Stützen aufgelagert. Anschließend werden vorgefertigte Deckenelemente zu beiden Seiten des Trägers auf die Flansche aufgelegt. Nach Verlegen der Armierung werden der Hohlraum des Stahlträgers sowie die vorgefertigten Deckenelemente durch eine Ortbetonschicht ergänzt.

Schließlich ist aus der EP 0 555 232 B1 ein Stahlträger bekannt, der aus einem Walzprofil, insbesondere einem I-Profil besteht, das auf beiden Seiten über ein Strebenfachwerk aus Blechen mit einem wannenförmig ausgebildeten Untergurtblech verbunden ist, welches in einem solchem Abstand zum Walzprofil angeordnet ist, dass zwischen der Unterkante des Walzprofiles und dem Untergurtblech eine Betonschicht eingebracht werden kann. Das nach oben gekantete Untergurtblech dient wiederum als Auflager für die Betonfertigteilplatten im Montagezustand.

Bei Geschossbauten in Stahl-Beton-Verbundbauweise wird das Tragverhalten von Rahmen- und Deckensystem durch die Verbindungen bzw. Anschlüsse zwischen Trägern und Stützen nachhaltig beeinflusst. Die Rahmenbauweise erlaubt zwar eine flexible Nutzung von Bauwerken, da weder Aussteifungswände noch Verbände die Raumaufteilung stören; zum Erzielen einer ausreichenden Tragsicherheit ist es jedoch erforderlich, bei der Konstruktion der Verbindungen deren Steifigkeit und Tragfähigkeit für Biegemomente zu berücksichtigen.

Die üblichen Träger-Stützen-Verbindungen unterscheiden sich hauptsächlich in der Ausführung der Verbindung der Stahlteile. Üblicherweise erfordern diese vor allem dann, wenn Anforderungen an den Brandschutz gestellt sind, einen hohen Aufwand hinsichtlich Konstruktion, Fertigung und Montage.

Grundsätzlich ist dabei zu unterscheiden, ob die Stahlträger an den Knotenpunkten durchlaufend ausgebildet sind oder ob die Stützen über mehrere Stockwerke durchlaufen.

Im ersten Fall liegen die Stahlträger voll auf den unteren Stützen auf. Die Bewehrung kann durchlaufend angeordnet werden unabhängig davon, ob es sich um eine Konstruktion handelt, bei der die Ortbetonplatte auf dem Trägerobergurt oder auf dem Untergurt als Slim-Floor Bauweise vorgesehen ist. Für die weiterführenden Stützen müssen im Träger Anschlüsse vorgesehen werden. Da Fußverankerungen von Stützen sehr aufwändig sind und die Stützen für jedes Stockwerk neu ausgerichtet werden müssen, ist dies eine sehr kostenintensive und zeitaufwändige Lösung.

Im zweiten Fall ist es üblich, zur Auflagerung der Stahlträger bei der Montage an den Stützen Konsolen, Knaggen oder dergleichen auszubilden oder Schraubanschlüsse vorzusehen.

Bei Stahlstützen ist es bekannt, Bewehrungselemente mittels Verschraubung an den Stützenflanschen zu befestigen und diese nach der Montage der Träger und Filigranplatten in die Ortbetonplatte einzubetten. Falls an solche Konstruktionen Anforderungen bezüglich des Brandschutzes gestellt werden, müssen die Anschlüsse und Stützen vollständig mit Beton oder sonstigen feuerfesten Materialien verkleidet werden.

Bessere Brandschutzeigenschaften weisen Stahl-Beton-Verbundstützen auf, die ganz von Beton umhüllt sind. Allerdings ist deren Herstellung sehr aufwändig, da das Zusammenwirken der Werkstoffe durch geeignete Verbundmittel wie geschweißte Kopfbolzen und zusätzliche Bügel- und Längsbewehrung sicherzustellen ist

Daher werden bei Rahmenkonstruktionen zunehmend Fertigteilstützen aus Stahlbeton eingesetzt, da sich der Fertigungsaufwand und somit deren Fertigungskosten bei Brandschutzanforderungen nicht erhöhen.

Bei Stahlbetonstützen ist es üblich, an diesen Konsolen auszubilden und die Stahlträger bei der Montage auf diesen Konsolen aufzulagern und daran zu befestigen. Durch eine derartige Verbindung können jedoch nur gelenkige Anschlüsse ohne Momententragfähigkeit erzielt werden. Außerdem stören die vorspringenden Konsolen gerade bei Fertigteilstützen aus Stahlbeton beim Transport und sind daher unerwünscht.

Vor diesem Hintergrund liegt der vorliegenden Erfindung die Aufgabe zugrunde, eine wirtschaftliche Ausführung für feuerbeständige Rahmen- und Geschossdeckenkonstruktionen zu schaffen.

Diese Aufgabe wird gelöst durch die Stahl-Verbund-Konstruktion mit den Merkmalen des Anspruchs 1.

Weitere vorteilhafte Ausbildungen ergeben sich aus den Unteransprüchen.

Die erfindungsgemäße Konstruktion umfasst zunächst einen geschweißten Kastenträger mit auskragendem unteren Flansch, der als Auflager für die vorgefertigten Deckenelemente dient. Die Höhe des Kastenträgers wird grundsätzlich größer gewählt als die Dicke der erforderlichen Deckenelemente und diese werden so auf den unteren Flansch aufgelegt, dass der obere Flansch des Kastenträgers und die Oberfläche der Deckenelemente zumindest annähernd eine Ebene bilden. Dadurch verbleibt zwischen der Unterkante der Deckenelemente und dem unteren Flansch des Kastenträgers ein Hohlraum, der mit Beton verfüllt wird. Für die Montage der Deckenelemente sind zwischen dem unteren Flansch und der Unterkante der Deckenelemente Abstandhalter vorgesehen.

Mittels Spannlitzen, Spanndrähten oder anderer Spannglieder, die im Innern des Kastenträgers geführt sind, kann diesem ein Vorspannmoment aufgeprägt werden, das dem Biegemoment aus äußeren Lasten entgegenwirkt, und das auch eine Überhöhung entsprechend der sich einstellenden Verformung aus Eigengewicht der Konstruktion bewirken kann.

Dadurch ergeben sich eine Reihe von Vorteilen. Durch die vergrößerte Bauhöhe des Trägers und die Vorspannung durch die Spannglieder in seinem Innern wird der Träger derart versteift, dass die erforderlichen Verformungsbeschränkungen im Montagelastfall ohne Einbau von zusätzlichen Montagestützen eingehalten werden können. Die leichte Konstruktion aus Blechen und Spannstählen vereinfacht selbst bei großen Spannweiten Transport und Einbau der Träger.

Durch die Stahl-Verbund-Bauweise entsteht eine feuerbeständige Konstruktion. Im Brandfall verbleibt nach Versagen des unteren Flansches ein tragfähiger Betonquerschnitt. Wenn der Hohlraum des Kastenträgers und die Fugen zwischen Träger und Deckenelementen mit Beton vergossen sind, sind auch die Deckenelemente an den Enden ringsum von Beton eingehüllt. Dies bedeutet, dass auch die Deckenelemente im Brandfall besser geschützt sind, da sie nicht direkt auf einem Stahlflansch aufliegen, der unter Wärmeeinfluss sofort seine Steifigkeit verliert. Weiterhin ist der Schubwiderstand der Deckenelemente insbesondere der Hohllochplatten stark von der Steifigkeit des Auflagers abhängig. Durch den Verguss des Auflagerbereichs mit Beton nach Montage der Deckenelemente und durch das Verfüllen der Hohlräume in den Elementen in diesem Bereich ist die Gefahr eines Schubbruchs im Auflagerbereich erheblich reduziert.

Durch die starre Einbindung der Deckenelemente und den Einbau einer zusätzlichen Bewehrung senkrecht zum Kastenträger, kann eine kontrollierte Durchlaufwirkung der Deckenfelder über ein ganzes Geschoss mit gleich eitiger Reduzierung der Feldmomente erzielt werden.

Eine weitere Aussteifungsmöglichkeit für die Tragkonstruktion besteht darin, bei einer Rahmen- oder Geschossdeckenkonstruktion in Stahl-Beton-Verbundbauweise eine momententragfähige Verbindung mit Hilfe von Bewehrungselementen herzustellen. Durch die zumindest teilweise Einspannung der Deckenträger in die Stützen bzw. die Herbeiführung einer Durchlaufwirkung über eine Stütze hinweg kann die Durchbiegung der Träger für den Nachweis der Gebrauchstauglichkeit beeinflusst werden, so dass eine wirtschaftlichere Bemessung möglich wird.

Die erfindungsgemäß vorgeschlagene Verbindung entspricht gleichzeitig den Brandschutzanforderungen, die auch an die Deckenträger, Stützen oder Decken gestellt werden, so dass zusätzliche Maßnahmen wie Brandschutzverkleidung, Anstriche oder ähnliches wie bei den klassischen Stahlbauanschlüssen, die im Stahl-Verbundbau üblich sind, entbehrlich sind.

Die Erfindung wird nachstehend anhand der Zeichnungen näher erläutert. Es zeigen die
- Fig. 1 bis 4: jeweils Querschnitte durch verschiedene Ausführungsformen einer erfindungsgemäßen Stahl-Verbund-Konstruktion im Bereich des Auflagers,
- Fig. 5: einen Längsschnitt durch einen Kastenträger als Einfeldträger mit zugehöriger Spanngliedführung, die
- Fig. 6: einen Vertikalschnitt durch eine erfindungsgemäße Knotenausbildung bei einem Rahmenriegel und einer durchlaufenden Randstütze aus Stahlbeton,
- Fig. 7: einen gegenüber Fig. 6 um 90 Grad verschwenkten Schnitt mit Querschnitt durch den Rahmenriegel,
- Fig. 8: einen Vertikalschnitt durch eine erfindungsgemäße Knotenausbildung bei einem Rahmenriegel und einer durchlaufenden Innenstütze aus Stahlbeton und
- Fig. 9: einen gegenüber Fig. 8 um 90 Grad verschwenkten Schnitt mit Querschnitt durch den Rahmenriegel.

In den Fig. 1 bis 4 ist jeweils eine Auflagersituation einer Geschossdecke 1 der erfindungsgemäßen Stahl-Verbund-Konstruktion aus vorgefertigten Deckenelementen 2 aus Stahlbeton und einem dazugehörigen Kastenträger 3 aus Stahl im Zustand der Montage dargestellt. Der Kastenträger 3, dessen oberer Flansch 4 mit zwei nach innen geneigten Stegen 5 und einem unteren Flansch 6 einen im wesentlichen trapezförmigen Querschnitt bildet, besteht aus verschweißten Stahlblechen. Der untere Flansch 6 kragt auf beiden Seiten über den trapezförmigen Querschnitt hinaus aus (6a). Dabei ist die Länge der auskragenden Teile 6a des unteren Flansches 6 jeweils von der Spannweite der Deckenelemente 2 abhängig.

Im Innern des Kastenträgers 3 sind Spannglieder 7 geführt. Diese können, wie in Fig. 5 dargestellt, aus Stahldrahtlitzen, aber auch aus Spannstäben oder -drähten bestehen. Zur Führung der Spannglieder 7 werden Bleche 8 mit Abstützungen an den Umlenkstellen 8a in den Kastenträger 3 eingeschweißt. Auch zur Abstützung und Verankerung der Spannglieder 7 an den Enden des Kastenträgers 3 sind Bleche 9 vorgesehen, gegen die sich die Verankerungselemente 7a abstützen.

In den Stegen 5 und im oberen Flansch 4 sind Öffnungen 10 bzw. 11 vorgesehen. Diese Öffnungen 10 ,11 sind einerseits erforderlich, um nach der Montage der Deckenelemente 2 zusätzliche Bewehrungselemente 15 einzulegen (Fig. 1), sowie andererseits, um den Beton für den Endzustand der Stahl-Verbund-Konstruktion einzubringen und zu verdichten. Dadurch entsteht ein kraftschlüssiger Verbund von Kastenträger und Beton.

Die Deckenelemente 2 besitzen an ihren Enden an der Oberseite Ausnehmungen 14, um das Einlegen der Bewehrungselemente 15 sowie weiterer Bügel 16 und gleichzeitig das spätere Einbringen von Ortbeton zu ermöglichen. Die Hohlräume der Deckenelemente 2, insbesondere bei Hohllochplatten, sind durch speziell geformte Verschlüsse 13 gegen ein Eindringen des Ortbetons abgedichtet.

Zur Auflagerung der Deckenelemente 2 im Montagezustand werden auf die auskragenden Teile 6a der unteren Flansche 6 des Kastenträgers 3 Abstandhalter 12 aufgelegt, die aus Holz, Beton, Kunststoff oder dergleichen bestehen können. Beim späteren Verguss des Kastenträgers 3 und der Deckenelemente 2 mit Ortbeton wird der Spalt zwischen den Deckenelementen 2 und den unteren Flanschen 6 jeweils seitlich eingeschalt (Fig. 1).

In Fig. 2 sind die auskragenden Teile 6b des unteren Flansches 6 des Kastenträgers 3 nach oben abgewinkelt und somit wannenförmig ausgebildet. Die Deckenelemente 2 können hier im Montagezustand auch auf die abgewinkelten Teile 6b des unteren Flansches 6 aufgelegt werden. Durch die Wannenform kann auf eine zusätzliche Schalung während des Betoniervorganges verzichtet werden.
Bei dieser Ausführungsform ist es zudem möglich, auf dem unteren Flansch 6 eine durchgehende Längsbewehrung 17 anzuordnen, die gemäß den bauaufsichtlichen Anforderungen auch als Ringankerbewehrung ausgeführt sein kann.

Die Fig. 3 und 4 zeigen weitere Ausbildungsformen des unteren Flansches 6. Bei der Ausführungsform nach Fig. 3 sind bei ebener Ausbildung des unteren Flansches 6 die auskragenden Teile 6c unter einem Radius nach oben aufgebogen; bei der Ausführungsform nach Fig. 4 ist der gesamte untere Flansch 6 einschließlich der auskragenden Teile 6d bogenförmig gekrümmt. Falls auf die im Geschossbau üblichen abgehängten Decken verzichtet wird, können durch die geometrischen Formen der unteren Flansche 6 architektonisch ästhetische Wirkungen erzielt werden.

Während der Kastenträger 3 der erfindungsgemäßen Stahl-Verbund-Konstruktion in Fig. 5 als Einfeldträger dargestellt ist, sind selbstverständlich auch andere statische Systeme des Kastenträgers mit Durchlaufwirkung möglich. Die Spannglieder 7 sind dann entsprechend dem Verlauf der Biegemomente aus ständiger Last und Verkehrslast im Innern des Trägers 3 geführt und fixiert.

In dem in den Fig. 6 und 7 dargestellten Ausführungsbeispiel ist ein Deckenträger 21 einer Geschossdecke 1 einseitig an eine Randstütze 22 angeschlossen. Bei der Randstütze 22 handelt es sich um eine Stahlbetonstütze, die in einem Fertigteilwerk vorgefertigt, zur Baustelle transportiert und dort montiert wurde. Zur Verbindung des Deckenträgers 21 mit der Randstütze 22 wurde in dieser ein Einbauteil 24 in Form einer Stahlplatte angeordnet.

Als Bewehrungselemente 25, insbesondere zur Aufnahme von Biegemomenten, im vorliegenden Fall eines Einspannmoments, sind hier zwei Stahlstäbe dargestellt, die zueinander und zum Obergurt 4 des Kastenträgers 3 parallel verlaufen und mittels einer Stahlplatte 26 in der Stütze 22 verankert sind. Alternativ dazu könnten die Bewehrungselemente 25 auch in Winkelform ausgeführt werden und die auftretenden Kräfte über Verbundwirkung in die Stütze 22 eingeleitet werden. Diese Lösung ist jedoch nicht dargestellt.

Damit die Bewehrungselemente 25, die bereits bei Herstellung der Stütze 22 einbetoniert werden müssen und deshalb über deren Außenfläche hinausragen, bei der Fertigung und beim Transport der Stütze 22 nicht hindern, können diese im Bereich des Einbauteils 24 auch mit einem Gewinde versehen sein und durch eine Muffenverbindung gestoßen werden.

Zur Auflagerung des Kastenträgers 3 während der Montage und im Gebrauchszustand ist an dem Einbauteil 24 eine Auflagerkonsole 27 angebracht, zum Beispiel angeschweißt, geschraubt oder eingesteckt. Nach der Montage der Deckenelemente 2 und dem Einbau der trägerseitigen Bewehrungselemente 25 werden der Hohlraum des Kastenträger 3 und der Zwischenraum 28 zwischen diesem und der Stütze 22 mit Ortbeton 23 verfüllt. Um in diesem Bereich eine Schubverzahnung zwischen der Stütze 22 und dem Ortbeton 23 zu erreichen, sind in dem Einbauteil 24 Aussparungen 29 vorgesehen, in die der Ortbeton 23 eindringt. Im Brandfall kann somit die Übertragung der Querkräfte nach Wegfall der Auflagerkonsole 27 im Betonquerschnitt erfolgen. Eine entsprechende Wirkung kann auch durch eine Profilierung des Einbauteils 24 zum Beispiel in Form von Zähnen erreicht werden.

Im Gegensatz zum Ausführungsbeispiel in den Fig. 6 und 7 zeigen die Fig. 8 und 9 eine Innenstütze 30 mit zwei einander gegenüberliegenden Deckenträgern 21. Zur Erzielung der gewünschten Durchlaufwirkung sind hier Bewehrungselemente 25 in den Trägern vorgesehen, die über die Stütze 30 durchlaufen. Um dies zu ermöglichen, sind Hohlräume beispielsweise durch das Einlegen von Hüllrohren 31 beim Betoniervorgang vorgesehen, durch welche die Bewehrungselemente 25 nach Montage der Deckenträger 21 hindurchgeführt werden.

Zum Anschluss der Deckenträger 21 an die Stütze 30 sind auch hier wieder Einbauteile 24 mit Aussparungen 29 vorgesehen.

Um Schweißarbeiten auf der Baustelle und die damit einhergehenden Kosten und Ungenauigkeiten zu vermeiden, ist in Fig. 8 zur Auflagerung des Deckenträgers 21 eine gekröpfte Konsole 32 dargestellt, die in eine dafür vorgesehene Ausnehmung 33 im Einbauteil 24 eingehakt wird. Zur Übertragung der Querkräfte in der Anschlussfuge sind anstelle der Aussparungen 29 am Einbauteil 24 überstehende Knaggen 34 vorgesehen.

## Patentansprüche

1. Stahl-Verbund-Konstruktion für Geschossdecken (1), **gekennzeichnet durch** die Kombination folgender Merkmale:
- als Auflager zur Montage von vorgefertigten Deckenelementen (2) aus Stahl- oder Spannbeton, insbesondere Hohlplatten, ist ein Kastenträger (3) aus Stahl vorgesehen;
- der Kastenträger (3) besteht aus einem oberen Flansch (4), zwei seitlichen Stegen (5) und einem unteren Flansch (6) mit über den geschlossenen Querschnitt auskragenden Teilen (6a, b, c, d);
- der obere Flansch (4) und die Stege (5) weisen Öffnungen (10, 11) zum Einlegen von Bewehrungselementen (15), und/oder zum Einbringen und Verdichten von Beton auf;
- die Höhe des Kastenträgers (3) ist größer als die Dicke der Geschossdecke (1), wobei die Oberseite des oberen Flansches (4) des Kastenträgers (3) und die Oberfläche der Deckenelemente (2) zumindest annähernd in einer Ebene liegen;
- die Deckenelemente (2) liegen auf den auskragenden Teilen (6a, b, c, d) des unteren Flansches (6) des Kastenträgers (3) auf;
- zwischen dem unteren Flansch (6) des Kastenträgers (3) und der Unterkante der Deckenelemente (2) sind im Montagezustand Abstandhalter (12) vorgesehen;
- der Kastenträger (3) ist mittels in seinem Innenraum angeordneter Spannglieder (7) vorgespannt;
- die Spannglieder (7) sind so geführt, dass infolge der Vorspannung ein dem Verlauf der Biegemomente aus den äußeren Lasten entgegengesetzt gerichtetes Biegemoment entsteht.

2. Stahl-Verbund-Konstruktion nach Anspruch 1, **dadurch gekennzeichnet, dass** zur Führung und Abstützung der Spannglieder (7) innerhalb des Kastenträgers (3) vorzugsweise eingeschweißte Bleche (8, 9) vorgesehen sind.

3. Stahl-Verbund-Konstruktion nach Anspruch 1 oder 2, **dadurch gekennzeichnet, dass** die Abstandhalter (12) zwischen dem unteren Flansch (6) des Kastenträgers (3) und der Unterkante der Deckenelemente (2) aus Beton bestehen.

4. Stahl-Verbund-Konstruktion nach einem der Ansprüche 1 bis 3 , **dadurch gekennzeichnet, dass** zwischen der Unterkante der Deckenelemente (2) und dem unteren Flansch (6) des Kastenträgers (3) Bewehrungselemente (17) in Längsrichtung vorgesehen ist.

5. Stahl-Verbund-Konstruktion nach Anspruch 4, **dadurch gekennzeichnet, dass** die Bewehrungselemente (17) als Ringanker ausgebildet sind.

6. Stahl-Verbund-Konstruktion nach einem der Ansprüche 1 bis 3, **dadurch gekennzeichnet, dass** der untere Flansch (6) des Kastenträgers (3) mit den auskragenden Teilen (6b, 6c, 6d) wannenförmig ausgebildet ist.

7. Stahl-Verbund-Konstruktion nach einem der Ansprüche 1 bis 6, **dadurch gekennzeichnet, dass** der Kastenträger (3) als Einfeldträger ausgebildet ist.

8. Stahl-Verbund-Konstruktion nach einem der Ansprüche 1 bis 6, **dadurch gekennzeichnet, dass** der Kastenträger (3) als Durchlaufträger vorgesehen ist.

9. Verbindung zwischen mindestens einem Deckenträger (21) und einer Stütze (22, 30) in einer Stahl-Verbund-Konstruktion nach Anspruch 1, **gekennzeichnet durch** die folgenden Merkmale:
- der Deckenträger (21) ist als Stahlträger (3) mit einem Ortbetonanteil ausgebildet, der in Verbindung mit der Geschossdecke (1) betoniert wird,
- zur Übertragung von Biegemomenten zwischen dem Deckenträger (21) und der Stütze (22, 30) bzw. über diese hinweg in einen anschließenden Deckenträger (21) ist mindestes ein auf Zug beanspruchbares Bewehrungselement (25) vorgesehen, das einerseits in der Stütze verankert bzw. **durch** diese in den anschließenden Deckenträger (21) geführt und andererseits im Ortbetonanteil des Deckenträgers (21) mit Verbund eingebettet ist,
- zur Übertragung der Querkräfte zumindest im Brandfall ist in der Anschlussfuge zwischen Stütze (22, 30) und Ortbetonanteil des Deckenträgers (21) eine Schubverzahnung vorgesehen.

10. Verbindung zwischen mindestens einem Deckenträger (21) und einer Stahlbetonstütze (22, 30) nach Anspruch 9 , **dadurch gekennzeichnet, dass** zum Hindurchführen der Bewehrungselemente (25) durch die Stütze (22, 30) in dieser Hohlräume zum Beispiel durch Einlegen von Hüllrohren (31) gebildet sind.

11. Verbindung nach Anspruch 10, **dadurch gekennzeichnet, dass** die Bewehrungselemente (25) innerhalb der Hüllrohre (31) mit einem erhärtenden Material, zum Beispiel Beton, verpresst sind.

12. Verbindung nach einem der Ansprüche 9 bis 11, **dadurch gekennzeichnet, dass** in der Stütze (22, 30) ein Einbauteil (24) zur Auflagerung des Deckenträgers (21) während der Montage vorgesehen ist.

13. Verbindung nach Anspruch 12, **dadurch gekennzeichnet, dass** an dem Einbauteil (24) eine Auflagerkonsole (27) vorgesehen ist.

14. Verbindung nach Anspruch 13, **dadurch gekennzeichnet, dass** die Auflagerkonsole (27) mittels eines abgewinkelten Tragschenkels in dafür vorgesehene Ausnehmungen (33) des Einbauteils (24) an der Stütze (22, 30) eingehängt ist.

15. Verbindung nach einem der Ansprüche 12 bis 14, **dadurch gekennzeichnet, dass** für die Schubverzahnung zwischen Stütze (22, 30) und Ortbetonanteil Aussparungen (29) im Einbauteil (24) vorgesehen sind.

16. Verbindung nach einem der Ansprüche 12 bis 15, **dadurch gekennzeichnet, dass** für die Schubverzahnung zwischen Stütze (22, 30) und Ortbetonanteil eine Profilierung im Einbauteil (24) vorgesehen ist.

## Claims

1. A composite steel structure for floors (1), **characterised by** the combination of the following features:
- a steel box girder (3) is provided as support for installing prefabricated floor elements (2) consisting of steel or prestressed concrete, in particular hollow slabs;
- the box girder (3) comprises an upper flange (4), two lateral webs (5) and a lower flange (6) with parts (6a, b,c,d) projecting over the closed cross-section;
- the upper flange (4) and the webs (5) have openings (10,11) for the insertion of reinforcing elements (15) and/or for the introduction and compaction of concrete;
- the height of the box girder (3) is greater than the thickness of the floor (1), wherein the upper side of the upper flange (4) of the box girder (3) and the surface of the floor elements (2) lie at least approximately in one plane;
- the floor elements (2) are supported on the projecting parts (6a,b,c,d) of the lower flange (6) of the box girder (3);
- in the installed condition, spacers (12) are provided between the lower flange (6) of the box girder (3) and the lower edge of the floor elements (2);
- the box girder (3) is prestressed by means of tendons (7) disposed in its interior;
- the tendons (7) are directed so that as a result of the prestressing a bending moment is created which is oppositely directed to the path of the bending moments from the external loads.

2. A composite steel structure according to Claim 1, **characterised in that** to guide and support the tendons (7) inside the box girder (3) plates (8,9) are provided which are preferably welded in place.

3. A composite steel structure according to Claim 1 or 2, **characterised in that** the spacers (12) between the lower flange (6) of the box girder (3) and the lower edge of the floor elements (2) consist of concrete.

4. A composite steel structure according to any one of Claims 1 to 3, **characterised in that** reinforcing elements (17) are provided in a longitudinal direction between the lower edge of the floor elements (2) and the lower flange of the box girder (3).

5. A composite steel structure according to Claim 4, **characterised in that** the reinforcing elements (17) are in the form of ring beams.

6. A composite steel structure according to any one of Claims 1 to 3, **characterised in that** the lower flange (6) of the box girder (3) with the projecting parts (6b,6c,6d) is trough-shaped.

7. A composite steel structure according to any one of Claims 1 to 6, **characterised in that** the box girder (3) is in the form of a simply supported beam.

8. A composite steel structure according to any one of Claims 1 to 6, **characterised in that** the box girder (3) is provided as a continuous girder.

9. A joint between at least one floor joist (21) and a column (22,30) in a composite steel structure according to Claim 1, **characterised by** the following features:
- the floor joist (21) is in the form of a steel girder (3) with a cast-in-place component, which is cast in combination with the floor (1),
- in order to transmit bending moments between the floor joist (21) and the column (22,30) or away therefrom into an adjoining floor joist (21), at least one reinforcing element (25) is provided which can be subjected to tension and which, on the one hand, is anchored in the column or is guided by the latter into the adjoining floor joist (21) and, on the other hand, is bonded into the cast-in-place component of the floor joist (21),
- in order to transmit the lateral forces at least in the event of a fire a shear toothing is provided in the connecting joint between the column (22,30) and the cast-in-place component of the floor joist (21).

10. A joint between at least one floor joist (21) and a reinforced concrete column (22,30) according to Claim 9, **characterised in that** for passing the reinforcing elements (25) through the column (22,30) hollow spaces are formed therein, for example by introducing sheathing tubes (31).

11. A joint according to Claim 10, **characterised in that** the reinforcing elements (25) are pressure-grouted inside the sheathing tubes (31) with a material which sets, for example concrete.

12. A joint according to any one of Claims 9 to 11, **characterised in that** a built-in component (24) for supporting the floor joist (21) during installation is provided in the column (22,30).

13. A joint according to Claim 12, **characterised in that** a support bracket (27) is provided on the built-in component (24).

14. A joint according to Claim 13, **characterised in that** the support bracket (27) is suspended on the column (22,30) by means of an angled supporting limb in recesses (33) provided therefor in the built-in component (24).

15. A joint according to any one of Claims 12 to 14, **characterised in that** for the shear toothing between the column (22,30) and the cast-in-place component cut-outs (29) are provided in the built-in component (24).

16. A joint according to any one of Claims 12 to 15, **characterised in that** for the shear toothing between the column (22,30) and the built-in component (24) a profiled section is provided in the cast-in-place component.

## Revendications

1. Construction acier composite pour des plafonds (1), **caractérisée par** la combinaison des caractéristiques suivantes :
- il est prévu une poutre en caisson (3) en acier comme support pour le montage d'éléments de plafond (2) préfabriqués en béton armé ou précontraint, en particulier des plaques creuses ;
- la poutre en caisson (3) consiste en une semelle supérieure (4), deux nervures (5) latérales et une semelle inférieure (6) avec des parties (6a, b, c, d) débordant de la section fermée ;
- la semelle supérieure (4) et les nervures (5) comportent des ouvertures (10, 11) pour la mise en place d'éléments d'armature et/ou pour l'introduction et le compactage du béton ;
- la hauteur de la poutre en caisson (3) est plus grande que l'épaisseur du plafond (1), sachant que la face supérieure de la semelle supérieure (4) de la poutre en caisson (3) et la surface des éléments de plafond (2) se trouvent au moins à peu près dans un plan ;
- les éléments de plafond (2) reposent sur les parties (6a, b, c, d) débordantes de la semelle inférieure (6) de la poutre en caisson (3) ;
- à l'état monté des entretoises (12) sont prévues entre la semelle inférieure (6) de la poutre en caisson (3) et le bord inférieur des éléments de plafond ;
- la poutre en caisson (3) est précontrainte au moyen d'éléments de tension (7) disposés dans son espace intérieur ;
- les éléments de tension (7) sont dirigés de telle sorte que, du fait de la précontrainte, il apparaît un couple de flexion opposé aux couples de flexion provenant des charges extérieures.

2. Construction acier composite selon la revendication 1, **caractérisée en ce que**, pour le guidage et l'appui des éléments de tension (7) à l'intérieur de la poutre en caisson (3), il est prévu de préférence des tôles soudées (8, 9).

3. Construction acier composite selon la revendication 1 ou 2, **caractérisée en ce que** les entretoises (12) entre la semelle inférieure (6) de la poutre en caisson (3) et le bord inférieur des éléments de plafond (2) sont en béton.

4. Construction acier composite selon l'une des revendications 1 à 3, **caractérisée en ce qu'**entre le bord inférieur des éléments de plafond (2) et la semelle inférieure (6) de la poutre en caisson (3) sont prévus des éléments d'armature (17) dans la direction longitudinale.

5. Construction acier composite selon la revendication 4, **caractérisée en ce que** les éléments d'armature (17) sont configurés comme des tirants à anneau.

6. Construction acier composite selon l'une des revendications 1 à 3, **caractérisée en ce que** la semelle inférieure (6) de la poutre en caisson (3), avec les parties (6b, c, d) débordantes, est configurée en forme de cuve.

7. Construction acier composite selon l'une des revendications 1 à 6, **caractérisée en ce que** la poutre en caisson (3) est configurée comme poutre à une seule travée.

8. Construction acier composite selon l'une des revendications 1 à 6, **caractérisée en ce que** la poutre en caisson (3) est configurée comme poutre continue.

9. Liaison entre au moins une poutre de plafond (21) et une colonne (22, 30) dans une construction acier composite selon la revendication 1, **caractérisée par** les caractéristiques suivantes :
- la poutre de plafond (21) est configurée comme poutre en acier (3) avec une partie de béton coulée sur place, qui est bétonnée en relation avec le plafond (1),
- pour la transmission des couples de flexion entre la poutre de plafond (21) et la colonne (22, 30), respectivement dans une poutre de plafond (21) contiguë au-delà de cette dernière, il est prévu au moins un élément d'armature (25) pouvant être sollicité à la traction qui, d'une part est ancré dans la colonne, respectivement est guidé à travers cette dernière dans la poutre de plafond (21) contiguë, et d'autre part est noyé avec ancrage dans la partie béton de la poutre de plafond (21),
- pour la transmission des forces transversales, au moins en cas d'incendie, une denture de cisaillement est prévue dans la fente de raccordement entre la colonne (22, 30) et la partie de béton coulée sur place de la poutre de plafond (21).

10. Liaison selon la revendication 9, entre au moins une poutre de plafond (21) et une colonne en béton armé (22, 30), **caractérisée en ce que**, pour faire passer les éléments d'armature (25) à travers la colonne (22, 30), des cavités sont formées dans cette dernière, par exemple par insertion de tubes enveloppes (31).

11. Liaison selon la revendication 10, **caractérisée en ce que** les éléments d'armature (25) sont dotés à la presse à l'intérieur des tubes enveloppes (31) d'un matériau durcissant, par exemple du béton.

12. Liaison selon l'une des revendications 9 à 11, **caractérisée en ce qu'**une pièce incorporée (24) est prévue dans la colonne (22, 30) pour supporter la poutre de plafond (21) pendant le montage.

13. Liaison selon la revendication 12, **caractérisée en ce qu'**une console d'appui (27) est prévue sur la pièce incorporée (24).

14. Liaison selon la revendication 13, **caractérisée en ce que** la console d'appui (27) est accrochée à la colonne (22, 30) dans des évidements (33) de la pièce incorporée (24) au moyen d'une branche support coudée.

15. Liaison selon l'une des revendications 12 à 14, **caractérisée en ce que** des évidements (29) sont prévus pour la denture de cisaillement dans la pièce incorporée (24) entre la colonne (22, 30) et la partie de béton coulée sur place.

16. Liaison selon l'une des revendications 12 à 15, **caractérisée en ce qu'**un profilage est prévu pour la denture de cisaillement dans la pièce incorporée (24) entre la colonne (22, 30) et la partie de béton coulée sur place.
